# FASCICULE DE BREVET EUROPEEN

(11) **EP 0 594 519 B1**
(45) Date de publication et mention de la délivrance du brevet: **06.03.1996**
(21) Numéro de dépôt: 93460032.1
(22) Date de dépôt: 13.10.1993
(51) Int. Cl.: E01C 23/16, B05B 9/04

(54) **Traceur de lignes**
Linienmarkierungsgerät
Line marking apparatus

(30) Priorité: 21.10.1992 FR 9212922
(43) Date de publication de la demande: 27.04.1994
(73) Titulaire: A.C.L. SPORT NATURE Sarl, F-35135 Chantepie (FR)
(72) Inventeur: Lucas, Jean-Pierre, F-56380 Campenac (FR)
(74) Mandataire: Le Guen, Louis François

(56) Documents cités:
- EP-A- 0 024 769
- CH-A- 644 653
- FR-A- 2 254 376
- GB-A- 1 456 411
- US-A- 4 087 048
- US-A- 4 599 968

## Description

La présente invention concerne un traceur de lignes du type qui est notamment utilisé pour le traçage des lignes de terrains sportifs, de routes, etc.

Les traceurs connus sont généralement constitués d'un châssis sur lequel est monté un réservoir comprenant un orifice inférieur relié à une buse de dispersion. Juste avant usage de ce type de traceur, on prépare la peinture en mélangeant la peinture proprement dite à un solvant. Une fois la peinture préparée, on remplit le réservoir et on le ferme. Puis on met la partie supérieure du réservoir sous-pression pour permettre l'écoulement de la peinture et sa diffusion par la buse de dispersion et pour permettre ainsi le traçage. Cette mise sous-pression se fait par mise en communication du réservoir avec un réservoir d'air.

Or, la pression dans le réservoir d'air baisse au fur et à mesure qu'on trace la ligne. Il en résulte une diminution de l'épaisseur et de la largeur de peinture appliquée.

On connaît, par exemple par le document de brevet FR-A-2 254 376, un traceur de lignes pourvu d'une bouteille qui contient de la peinture et qui est montée fixe sur le châssis du traceur. L'alimentation en air de cette bouteille est assurée par une seconde bouteille mise sous pression et reliée à la bouteille de peinture au moyen d'un détendeur et d'un manomètre. Ainsi, il est possible d'ajuster la pression dans la bouteille de peinture à une valeur constante tout au long d'un traçage.

Le problème qui se pose avec ce type de traceur est que, la bouteille de peinture étant fixe, un traceur donné ne peut être affecté qu'à un seul type de traçage et qu'à un seul type de peinture. Par ailleurs, il pose également le problème à son utilisateur de devoir le nettoyer à chaque traçage, ce qui s'avère être une opération longue et fastidieuse.

Le but de l'invention est de proposer un traceur de lignes qui résout l'ensemble des problèmes mentionnés ci-dessus.

Pour ce faire, un traceur selon l'invention est remarquable en ce qu'il comporte un réservoir d'air sous-pression et une bouteille qui contient de la peinture, ladite bouteille étant montée amovible sur ledit châssis, la liaison de la bouteille à la sortie du réservoir étant assurée par un système démontable et ladite bouteille portant un système à clapet sur lequel est monté un diffuseur.

La bouteille étant amovible, il est possible d'envisager des traçages différents utilisant des peintures différentes avec un seul traceur. On remarquera que le stockage des bouteilles de peinture peut se faire indépendamment du traceur. Par ailleurs, le diffuseur étant monté sur le système à clapet de la bouteille lui-même porté par la bouteille contenant la peinture, il se trouve être la seule pièce en contact avec la peinture lors du traçage et, par conséquent, il est la seule pièce à nettoyer après traçage.

Il peut être amovible et se trouve donc être interchangeable. Dans ce cas, aucun nettoyage n'est nécessaire.

Les caractéristiques de l'invention mentionnées ci-dessus, ainsi que d'autres, apparaîtront plus clairement à la lecture de la description suivante de deux exemples de réalisation, ladite description étant faite en relation avec les dessins joints, parmi lesquels:
la Fig. 1 représente, vu de face, un traceur selon un premier mode de réalisation de l'invention, un encart A représentant le détail du montage de la bouteille de peinture, et
la Fig. 2 représente, également en vu de face, un traceur selon un second mode de réalisation de l'invention, un encart A représentant le détail du montage de la bouteille de peinture.

Le traceur de lignes représenté à la Fig. 1 comprend un châssis constitué d'une barre longitudinale 1 à l'extrémité avant de laquelle est montée une roue 2 et à l'extrémité arrière de laquelle est montée une poutre transversale 3. A chaque extrémité de la poutre transversale 3, est montée une roue 4, dont seule celle d'arrière-plan a été tracée sur la Fig. 1.

Sur la partie arrière de la barre longitudinale 1, en avant de la poutre transversale 3, est montée une poutre verticale 5 sur laquelle sont fixées des barres 6 recevant des poignées 7 et formant ainsi un guidon.

Selon un mode particulier de réalisation de l'invention, la poutre transversale 3 est utilisée en tant que réservoir d'air sous-pression. Une canalisation 8 a une extrémité qui est reliée à ce réservoir 3 et l'autre extrémité qui est reliée, en formant un "T", à une autre canalisation 9. Une première branche du "T" est reliée à un clapet anti-retour 10 lui-même relié à une entrée d'air 11. La seconde branche du "T" est reliée à l'entrée d'un détendeur 12 dont la sortie est reliée, au moyen d'un tuyau souple 13, par l'intermédiaire d'un robinet 14, à une bouteille 15 destinée à contenir de la peinture.

Le détendeur 12 est pourvu d'un organe de réglage 12a et d'un manomètre 12b indiquant la pression en aval du détendeur 12 dans le tuyau 13 et par conséquent dans la bouteille 15.

La liaison de la bouteille 15 avec le tuyau souple 13 est assurée par un système démontable, par exemple un système à vissage.

La bouteille 15 est montée, par l'intermédiaire d'une bride 16, à coulissement sur un support 17 en forme d'équerre lui-même monté sur la poutre 5.

Dans sa partie inférieure (voir encart A), elle comprend un goulot 20 sur lequel est serti un système à clapet 21 commandé par un embout 22. L'embout 22 est monté coulissant longitudinalement par rapport au corps de la bouteille 15. Lorsqu'une pression longitudinale s'exerce sur l'embout 22, le clapet du système 21 est ouvert alors qu'il est fermé dans le cas contraire, c'est-à-dire au repos.

Un diffuseur 23 est en butée à l'extrémité de l'embout 22 et comporte un épaulement 24 reposant sur la surface supérieure du support 17.

On constatera que le diffuseur 23 est facilement démontable.

Un ressort 25 est prévu entre la bouteille 15 et le support 17 si bien qu'au repos, il ne s'exerce aucune pression sur l'embout 22, le clapet du système 21 étant alors fermé.

A des fins de réglage, le support 17 est monté de manière à pouvoir coulisser verticalement sur le châssis 1, ceci afin de pouvoir ajuster la distance entre le diffuseur 23 et le sol et, par conséquent, de régler la largeur des lignes tracées.

Le diffuseur 23 comporte un canal d'évacuation de la peinture a sa sortie qui peut être circulaire pour former un jet tourbillonnaire ou qui peut être rectangulaire pour former un jet plat triangulaire.

On notera que la peinture utilisée peut être une peinture en milieu aqueux ou une peinture en milieu solvant.

Un levier 30 monté pivotant sur le support 17 est prévu pour, sous la commande d'une poignée 31, exercer une pression verticale sur la bouteille 15, ce qui a pour effet de la faire coulisser dans son support 17 à l'encontre du ressort 25. Cette pression s'exerce par réaction sur l'embout 22 et le clapet du système 21 s'ouvre alors.

Un ressort 32 est prévu pour rappeler le levier 30 dans sa position de repos.

Le fonctionnement du traceur est le suivant. Le réservoir 3 est d'abord rempli d'air sous-pression, par exemple à une pression de 6 bars, au moyen d'un gonfleur branché sur l'entrée 11. Une bouteille 15 est reliée à l'extrémité du tuyau 13 et est placée dans son support 17.

Au moyen de l'organe de commande 12a, on règle la pression dans la bouteille 15 à une valeur qui est inférieure à la pression dans le réservoir 3, par exemple 3 bars. La valeur de cette pression est indiquée sur le manomètre 12b. Elle doit être également ajustée en fonction des caractéristiques de la ligne tracée et de la vitesse d'avancement de l'utilisateur.

Comme on l'a vu précédemment, par commande de la poignée 31, on fait coulisser la bouteille 15 ce qui a pour effet d'ouvrir le clapet de son système 21. La pression qui règne dans la bouteille 15 a pour effet la pulvérisation de la peinture par le diffuseur 23.

Par la présence du détendeur 12, la pression dans la bouteille 15 est constante lors du traçage, quel que soit son état de remplissage et quelle que soit la pression qui règne dans le réservoir 3, dès lors que celle-ci est supérieure à la pression dans la bouteille 15.

La Fig. 2 représente un second mode de réalisation d'un traceur selon l'invention. Les mêmes éléments que ceux qui sont déjà présents sur le traceur de la réalisation précédente portent les mêmes références. Il en est ainsi notamment du châssis 1, du réservoir 3, du système d'amenée d'air 8 à 13, de la bouteille 15 et du support 17.

Alors que dans le mode de réalisation de la Fig. 1, la bouteille 15 est prévue pour pouvoir coulisser longitudinalement par rapport au châssis 1 sur le support 17, dans le second mode de réalisation, elle est fixe par rapport au châssis 1 et est maintenue en place sur le support 17 au moyen, par exemple, d'un collier 40.

Comme on peut le voir sur l'encart A de la Fig. 2, la bouteille 15 est pourvue, sur son goulot 20, d'une collerette 41 qui, lorsqu'elle est en place sur le support 17, repose sur la surface inférieure du support 17. La collerette 41 joue le rôle d'une butée axiale.

La bouteille 15 est pourvue d'un système à clapet 21 avec un embout pourvu d'un diffuseur 23 qui, en coulissant axialement par rapport au corps de la bouteille 15, permet à la peinture qu'elle contient de s'échapper sous la forme d'un jet.

Un levier 42 est pourvu, sensiblement en son centre, d'un trou 42a par lequel passe le diffuseur 23. A une extrémité du levier 42, est prévu un pivot 43 qui permet au levier 42 de pivoter autour d'un axe normal à l'axe de la bouteille 15 et, à son autre extrémité, de moyens de réception d'une extrémité d'un câble de commande 44 relié, par son autre extrémité, au levier de commande 31. Un ressort 45 est prévu pour rappeler le levier 42 dans sa position de repos dans laquelle il n'appuie pas sur le diffuseur 23.

Le fonctionnement de ce mode de réalisation de l'invention est le suivant. Lorsqu'on serre le levier de commande 31, le levier 42 pivote et appuie sur le diffuseur 23 qui coulisse alors par rapport au corps de la bouteille 15. Le corps de la bouteille 15 est en butée axialement, au moyen de la collerette 41, par rapport au support 17.

A ce moment, un jet de peinture s'échappe de la bouteille 15, par son diffuseur 23.

En relâchant le levier de commande 31, le levier 42 revient dans sa position de repos dans laquelle plus de peinture ne s'échappe de la bouteille 15.

Un cache 46 peut également être monté sur le support 17 afin de protéger le diffuseur 23, notamment du vent qui peut perturber le jet de peinture s'en échappant.

## Revendications

1. Traceur de lignes du type qui est notamment utilisé pour le traçage des lignes de terrains sportifs, de routes, etc. et comprenant, montés sur un châssis (1), un réservoir d'air (3) sous pression dont la sortie est pourvue d'un détendeur (12) et une bouteille de peinture (15) reliée à la sortie du réservoir d'air (3) sous-pression, caractérisé en ce que ladite bouteille (15) est montée amovible sur ledit châssis (1), la liaison de la bouteille (15) à la sortie du réservoir d'air (3) étant assurée par un système démontable, ladite bouteille (15) portant un système à clapet (21) sur lequel est monté un diffuseur (23).

2. Traceur selon la revendication 1, caractérisé en ce que le diffuseur (23) est monté fixe par rapport au châssis (1) et en ce que des moyens (30, 31, 32) sont prévus pour pouvoir exercer une force longitudinale sur ladite bouteille afin de commander l'ouverture dudit système à clapet (21) et de permettre à la peinture contenue dans la bouteille (15) de s'échapper par le diffuseur (23).

3. Traceur selon la revendication 1, caractérisé en ce que la bouteille (15) est montée fixe par rapport au châssis (1) et en ce que des moyens (41, 42, 43, 44, 45) sont prévus pour pouvoir exercer une force axiale sur ledit diffuseur (23) afin de commander l'ouverture dudit système à clapet (21) et de permettre à la peinture contenue dans la bouteille (15) de s'échapper par le diffuseur (23).

4. Traceur selon une des revendications précédentes, caractérisé en ce que ladite bouteille (15) est montée sur un support (17) qui est prévu pour pouvoir coulisser verticalement, à des fins de réglage, par rapport au châssis (1), si bien que la hauteur de la sortie du diffuseur (23) par rapport au sol peut être ajustée.

5. Traceur selon une des revendications précédentes, caractérisé en ce que le diffuseur (23) est amovible.

## Patentansprüche

1. Linienmarkierungsgerät, die für die Linienmarkierung auf Sportgelanden und Strassen usw. verwendet wird, mit ein auf das Fahrgestell (1) angeordnet, unter Druck gesetzt Lufttank (3), wobei das Ausgang des Luftank mit einem Flaschenventil (12) und eine mit einem unter Drück gesetzt Lufttank (3) verbunden Flashenventil (15) versehen ist, dadurch gekennzeichnet, dass die Flasche (15) vom Fahrgestell (1) abnehmbar angeordnet ist, wobei zwischen der Falsche (15) und des Ausgang des Lufttankes (3) die Verbindung durch ein abnehmbares System gewährleistet wird und die Flasche (15) ein einen Verteiler (23) tragenden Ventil (21) besitzt.

2. Linienmarkierungsgerät nach Anspruch 1, dadurch gekennzeichnet, dass der Verteiler (23) auf das Fahrgestell (1) fest angeordnet ist und dass Teile (30,31,32) so versehen sind um einen Druck auf die Flasche ausüben zu können, so dass die Ventilöffnung (21) bewirken wird, damit die Farbe von der Flasche durch den Verteiler (23) ausströmen kann.

3. Lilienmarkierungsgerät nach Anspruch 1, dadurch gekennzeichnet, das der Flasche (15) auf das Fahrgestell (1) fest angeordnet und dass Teile (41,42,43,44,45), die dazu einen Druck auf den Verteiler (23) auszüben dienen, um die Ventilöffnung zu bewirken, damit die Farbe von der Flasche durch den Verteiler (23) ausströmen kann.

4. Lilienmarkierungsgerät nach einem der Ansprüche 1 bis 3, dadurch gekennzeichnet, dass die Flasche (15) auf ein Gestell (17) angeordnet ist, das vertikal in Bezug dem Fahrgestell (1) regelbar gleiten kann, sodass die Höhe des Verteilerausganges (23) im Bezug des Boden regeln werden kann.

5. Linienmarkierungsgerät nach einem der Ansprüche 1 bis 4, dadurch gekennzeichnet, dass der Verteiler (23) abnehmbar ist.

## Claims

1. Line marking apparatus whose type is, among others, used to line marking for sport fields, roads etc... and including, fitted on an underframe (1), an under pressure air tank (3) whose outlet is equipped with an air regulator (12) and a bottle of paint (15), connected to the outlet of the under pressure air tank (3), characterised in that the said bottle (15) is fitted removable on the underframe (1), the link of the bottle (15) to the outlet of the air tank (3) being provided with a dismantled system, the said bottle (15) fitted with a valve system (21) which is equipped with a diffuser (23).

2. Line marking apparatus according to the claim 1, characterised in that the diffuser (23) is fitted fixed in connection with the underframe (1) and as fittings (30-31-32) are supplied to allow exerting a longitudinal strength on the said bottle in order to control the inlet of the said valve system (21) and to allow to the paint held in the bottle (1 5) to flow out of the diffuser (23).

3. Line marking apparatus according to the claim 1, characterised in that the bottle (15) is fitted fixed in connection with the underframe (1) and as fittings (41-42-43-44-45) are supplied to allow exerting an axial strength on the said diffuser (23) in order to control the opening of the said valve system (21) and allow the paint held in the bottle (15) to flow out by the diffuser (23).

4. Line marking apparatus according to one of the above claims, characterised in that the said bottle (15) is fitted fixed on a support (17) which is designed to allow a slide vertically in order to get a regulation, in connection with the underframe (1) so that the height of the diffuser outlet, in respect to the ground, can be adjusted.

5. Line marking apparatus according to one of the above claims, characterised in that the diffuser (23) is removable.
